# EUROPÄISCHE PATENTSCHRIFT

(11) **EP 0 197 476 B1**
(45) Veröffentlichungstag und Bekanntmachung des Hinweises auf die Patenterteilung: **09.09.1992**
(21) Anmeldenummer: 86104356.0
(22) Anmeldetag: 29.03.1986
(51) Int. Cl.: H01P 1/387

(54) **Mikrowellen-Zirkulator**
Microwave circulator
Circulateur à micro-ondes

(30) Priorität: 03.04.1985 DE 3512142
(43) Veröffentlichungstag der Anmeldung: 15.10.1986
(73) Patentinhaber: ANT Nachrichtentechnik GmbH, D-71522 Backnang (DE)
(72) Erfinder: Wienke, Jörgen, Dipl.-Ing., D-7150 Backnang (DE); Senn, Margarete, D-7012 Fellbach 5 (DE); Helmstetter, Bernd, Dipl.-Ing., D-7057 Winnenden (DE)

(56) Entgegenhaltungen:
- GB-A- 1 512 605
- US-A- 3 334 317
- US-A- 3 573 666
- US-A- 3 614 670
- US-A- 3 854 106
- IEEE TRANSACTIONS ON MAGNETICS, Band MAG-11, Nr. 5, September 1975, Seiten 1273-1275; P.M. BRIGGINSHAW et al.: "Developments of MIC circulators from 1 to 40 GHz"
- INSTRUMENTS AND EXPERIMENTAL TECHNIQUES, Band 18, Nr. 6, Pt. 2, November/Dezember 1975, Seiten 1831-1832; V.E. KARAPETYAN et al.: "A microstrip Y-circulator with low losses for the 3-cm band"
- 15th EUROPEAN MICROWAVE CONFERENCE - PROCEEDINGS, Paris, 9.-13. September 1985, Seiten 802-807, Microwave Exhibitions and Publishers Ltd, Kent, GB; S. LENZ et al.: "A new type of drop-in microstrip circulator on soft substrate materials"

## Beschreibung

Die vorliegende Erfindung betrifft einen Mikrowellen-Zirkulator, bestehend aus einem eine Streifenleitungsverzweigung tragenden dielektrischen Substrat und einer Ferritscheibe, welche in eine das Substrat teilweise durchsetzenden Aussparung unterhalb der Streifenleitungsverzweigung eingesetzt ist.

Ein derartiger Mikrowellen-Zirkulator ist aus IEEE Transactions on Magnetics, Vol. Mag-11, No. 5, September 1975, Seiten 1273-1275 bekannt. Dabei füllt die Ferritscheibe die Substrataussparung vollständig aus und schließt mit der Unterseite des Substrats plan ab. Dabei wird die Aussparung des Substrats mit Ferritpulver gefüllt ("arc plasma spraying ferrite powder") und dieses durch Erhitzen ausgehärtet. Die Dicke der Ferritscheibe ist damit durch die Dicke des Substrats vorgegeben, wodurch die Realisierung gewünschter elektrischer Zirkulatoreigenschaften in Abhängigkeit von der Ferritscheibendicke Grenzen gesetzt sind. Die Substratunterseite ist mit einer als Masseleitung dienenden Metallisierung versehen. Zur Gewährleistung einer homogenen, störungsfreien Masseübergabe zwischen der Metallisierung des Substrats und der Ferritscheibe ist die Ferritscheibe an der Unterseite metallisiert und dort z.B. durch Verlöten mit der Metallisierung des Substrats elektrisch verbunden. Die Metallisierung der Ferritscheibe und das Verlöten der Ferrit- und Substratmetallisierung machen das Herstellungsverfahren eines Mikrowellen-Zirkulators aufwendig und teuer.

Bei einem aus US-A-3 334 317 bekannten Zirkulator durchdringt eine Ferritscheibe vollständig das eine Streifungsleitungsverzweigung tragende Substrat einschließlich einer die Masseebene bildende metallisierte Schicht, welche sich auf der der Streifenleitungsverzweigung gegenüberliegenden Substratseite befindet. Die in das Substrat eingesetzte Ferritscheibe, welche in etwa die gleiche Dicke wie das Substrat besitzt, wird darin mittels einer Metallscheibe gehalten, welche die Ferritscheibe überdeckt und mit der Masseebene kontaktiert ist.

Der Erfindung liegt nun die Aufgabe zugrunde, einen Mikrowellen-Zirkulator der eingangs genannten Art anzugeben, der unabhängig von der Ferritscheibendicke mit möglichst geringem Aufwand realisiert werden kann.

Erfindungsgemäß wird diese Aufgabe durch die Merkmale des Patensanspruchs 1 gelöst.

Zweckmäßige Ausführungen der Erfindung gehen aus den Unteransprüchen hervor.

Der erfindungsgemäße Mikrowellen-Zirkulator besitzt neben dem Vorteil einer einfach durchzuführenden Montage auch sehr gute elektrische Eigenschaften.

An Hand eines in der Zeichnung dargestellten Ausführungsbeispiels wird nun die Erfindung näher erläutert.

Die Figur zeigt einen Schnitt durch einen Mikrowellen-Zirkulator gemäß der Erfindung.

Als Träger für die Streifenleitungsversweigung 1 dient ein dielektrisches Substrat 2, welches nicht wie sonst üblich aus Keramik (Aluminiumoxyd), sondern aus einem weichen Material z.B. einer Polytetrafluorethylen-Keramik-Verbindung, die auch unter den Handelsnamen wie RT-Duroid oder DI-Clad bekannt sind, besteht. Derartige Substratmaterialien sind wesentlich leichter zu bearbeiten als harte Keramikmaterialien, was sich besonders günstig bei der Bearbeitung der Aussparung 3 in dem Substrat auswirkt.

Die Aussparung 3 befindet sich unterhalb der auf der Oberseite des Substrats 2 aufgebrachten Streifenleitungsverzweigung 1. In die Aussparung 3, deren Tiefe geringer als die Substratdicke ist, wird eine Ferritscheibe 4 eingesetzt, die zum Teil aus der Aussparung 3 herausragt.

Als Träger für das Substrat 2 und als Masseleitung für die auf der Substratoberseite befindliche Streifenleitungsstruktur 1 dient eine Metallplatte 5 (z.B. aus Aluminium). In dieser Metallplatte 5 ist eine Bohrung 6 vorgesehen, die zur Aufnahme des aus der Substrataussparung 3 herausragenden Teils der Ferritscheibe 4 dient.

Die Bohrungsöffnung an der dem Substrat 2 gegenüberliegenden Seite (Unterseite) der Metallplatte 5 ist mit einer elektrisch leitenden Scheibe 7 abgedeckt, wodurch die Ferritscheibe 4 in der Bohrung 6 und der Aussparung 3 gehalten wird. Um die Masseleitung unterhalb der Ferritscheibe 4 fortzusetzen, ist die Scheibe 7 mit der Metallplatte 5 mittels Schrauben 8 und 9 elektrisch kontaktiert. Eine zwischen die Scheibe 7, die Metallplatte 5 und die Ferritscheibe 4 gelegte elektrisch leitende Metallfolie 10 verbessert den galvanischen Kontakt der Scheibe 7 mit der Metallplatte 5 und dient als Ausgleich für eine eventuell vorhandene Differenz zwischen der Dicke der Ferritscheibe 4 und der Tiefe der Aussparung 3 und Bohrung 6.

Die Impedanz der Streifenleitungsverzweigung 1 läßt sich in Abhängigkeit der Ferritscheibendicke variieren und somit auf einen gewünschten Wert einstellen.

Die Stabilität des über der Aussparung 3 vorhandenen dünnen Substratbereichs läßt sich dadurch verbessern, daß die Ferritscheibe 4 in die Aussparung 3 eingeklebt wird.

Ein in die Aussparung 3 zwischen der Ferritscheibe 4 und dem Substrat 2 eingebrachter dielektrischer Füllstoff vermeidet die Entstehung eines Luftspaltes.

Das für den Zirkulator benötigte statische Magnetfeld wird durch einen oberhalb der Streifenleitungsstruktur 1 angeordneten Permanentmagneten 11 erzeugt, der in dem gezeigten Ausführungsbeispiel auf einem metallischen oder dielektrischen Distanzstück 12 aufgeklebt ist. Es können aber auch andere bekannte Magnetsysteme eingesetzt werden.

Der oben beschriebene Mikrowellen-Zirkulator ist mit geringem Aufwand herstellbar, weil keine Metallisierung der Ferritscheibe und kein Verlöten mit der Substratmassefläche erforderlich ist und ein leicht bearbeitbares Substrat aus weichem Material verwendet wird.

Ein Ausführungsbeispiel eines erfindungsgemäßen Zirkulators mit einem RT-Duroid 6010-Substrat von 635 µm Dicke, einer darin eingelassenen Aussparung von ca. 300 µm Tiefe und einer Metallplatte von ca. 3 mm Dicke besitzt bei einer Betriebsfrequenz von 4 GHz eine Frequenzbandbreite von ≧20 %, eine Durchlaßdämpfung von ≦0,3 dB, eine Sperrdämpfung von ≧20 dB und ein Eingangsstehwellenverhältnis von ≦1,2.

## Patentansprüche

1. Mikrowellen-Zirkulator, bestehend aus einem eine Streifenleitungsverzweigung tragenden dielektrischen Substrat und einer Ferritscheibe, welche in eine das Substrat teilweise durchsetzende Aussparung unterhalb der Streifenleitungsverzweigung eingesetzt ist, dadurch gekennzeichnet, daß das Substrat (2) mit seiner der Streifenleitungsverzweigung (1) gegenüberliegenden Seite auf einer Metallplatte (5) aufgebracht ist, daß die Metallplatte (5) eine durchgehende Bohrung (6) aufweist und von einer solchen Dicke ist, daß sie in der Lage ist, den aus der Substrataussparung (3) herausragenden Teil der Ferritscheibe (4) vollständig aufzunehmen, wobei die Dicke der Ferritscheibe so dimensioniert ist, daß sich eine gewünschte Impedanz der Streifenleitungsverzweigung einstellt, und daß die Bohrungsöffnung auf der dem Substrat (2) gegenüberliegenden Seite der Metallplatte (5) von einer mit der Metallplatte (5) verbindbaren, elektrisch leitenden Scheibe (7) abgedeckt ist.

2. Mikrowellen-Zirkulator nach Anspruch 1, dadurch gekennzeichnet, daß das Substrat (2) aus einem weichen Material besteht.

3. Mikrowellen-Zirkulator nach Anspruch 2, dadurch gekennzeichnet, daß das Substrat (2) aus einer Polytetrafluorethylen-Keramik-Verbindung besteht.

4. Mikrowellen-Zirkulator nach Anspruch 1, dadurch gekennzeichnet, daß zwischen der Scheibe (7) der Metallplatte (5) und der Unterseite der Ferritscheibe (4) eine elektrisch leitende Metallfolie (10) eingefügt ist.

5. Mikrowellen-Zirkulator nach Anspruch 1, dadurch gekennzeichnet, daß die Ferritscheibe (4) in der Aussparung (3) des Substrats (2) verklebt ist.

6. Mikrowellen-Zirkulator nach Anspruch 1, dadurch gekennzeichnet, daß in der Aussparung (3) zwischen der Ferritscheibe (4) und dem Substrat (2) ein dielektrischer Füllstoff eingebracht ist.

## Claims

1. A microwave circulator, consisting of a dielectric substrate and a ferrite disk supporting a microstrip fork, said disk being inserted into a cutout which partially extends through the substrate underneath the microstrip fork, characterized in that the substrate (2) is applied with its side opposite the microstrip fork (1) on a metal plate (5); the metal plate (5) has a bore (6) extending through it and is of such thickness that it can completely receive the portion of the ferrite disk (4) protruding from the substrate cutout (3), the thickness of the ferrite disk being such that a desired impedance of the microstrip fork is attained; and the bore opening on the side of the metal plate (5) opposite the substrate (2) is covered by an electrically conducting disk (7) which can be connected with the metal plate (5).

2. A microwave circulator in accordance with claim 1, characterized in that the substrate (2) consists of a soft material.

3. A microwave circulator in accordance with claim 1, characterized in that the substrate (2) consists of a tetrafluoroethylene ceramic compound.

4. A microwave circulator in accordance with claim 1, characterized in that an electrically conducting metal foil (10) has been inserted between the disk (7) of the metal plate (5) and the underside of the ferrite disk (4).

5. A microwave circulator in accordance with claim 1, characterized in that the ferrite disk (4) is glued into the cutout (3) of the substrate (2).

6. A microwave circulator in accordance with claim 1, characterized in that a dielectric filler material has been applied to the cutout (3) between the ferrite disk (4) and the substrate (2).

## Revendications

1. Circulateur à micro-ondes, constitué par un substrat diélectrique portant une bifurcation de ligne en bande et par une plaquette en ferrite qui est insérée dans un évidement traversant partiellement le substrat en dessous de la bifurcation de ligne en bande, caractérisé par le fait que le substrat (2) est appliqué sur une plaque métallique (5) par son côté non en regard de la bifurcation de ligne en bande (1), par le fait que la plaque métallique (5) présente un trou traversant (6) et est d'une épaisseur telle qu'elle est capable de recevoir complètement la partie de la plaquette de ferrite (4) débordant hors de l'évidement (3) du substrat, l'épaisseur de la plaquette de ferrite étant telle qu'il y ait établissement d'une impédance désirée de la bifurcation de ligne en bande, et par le fait que l'ouverture du trou, du côté de la plaque métallique (5) non en regard du substrat (2) est recouverte par une plaquette électriquement conductrice (7) pouvant être reliée à la plaque métallique (5).

2. Circulateur à micro-ondes selon revendication 1, caractérisé par le fait que le substrat (2) est en un matériau tendre.

3. Circulateur à micro-ondes selon revendication 2, caractérisé par le fait que le substrat (2) est en une combinaison polytétrafluoréthylène-céramique.

4. Circulateur à micro-ondes selon revendication 1, caractérisé par le fait qu'une feuille métallique électroconductrice (10) est insérée entre la plaquette (7) de la plaque métallique (5) et le côté dessous de la plaquette de ferrite (4).

5. Circulateur à micro-ondes selon revendication 1, caractérisé par le fait que la plaquette de ferrite (4) est collée dans l'évidement (3) du substrat (2).

6. Circulateur à micro-ondes selon revendication 1, caractérisé par le fait qu'une matière de remplissage diélectrique est placée dans l'évidement (3), entre la plaquette de ferrite (4) et le substrat (2).
